# EUROPÄISCHE PATENTSCHRIFT

(11) **EP 0 308 813 B1**
(45) Veröffentlichungstag und Bekanntmachung des Hinweises auf die Patenterteilung: **28.10.1992**
(21) Anmeldenummer: 88115110.4
(22) Anmeldetag: 15.09.1988
(51) Int. Cl.: G09G 3/04, G09F 9/30

(54) **Einrichtung zur Anzeige von Zeichen**
Device for displaying characters
Dispositif d'affichage de caractères

(30) Priorität: 23.09.1987 DE 3731933
(43) Veröffentlichungstag der Anmeldung: 29.03.1989
(73) Patentinhaber: Hartmann & Braun Aktiengesellschaft, 60484 Frankfurt am Main (DE)
(72) Erfinder: Hübschmann, Peter, D-6369 Nidderau 1 (DE); Müller, Eginhard, D-6238 Hofheim-Wallau (DE); Rüdiger, Werner, D-6100 Darmstadt (DE); Wleklinski, Hans, D-6070 Langen (DE)

(56) Entgegenhaltungen:
- DE-A- 2 830 820

## Beschreibung

Die Erfindung bezieht sich auf eine Einrichtung zur Anzeige von Zeichen, bei der die anzuzeigenden Zeichen durch Hervorheben von den jeweiligen Zeichen zugeordneten Punkten einer in einzelne Punktmatrixfelder aufgeteilten zweizeiligen Punktmatrixanzeige gebildet werden.

Insbesondere aus dem Einsatz bei programmierbaren Taschenrechnern sind Punktmatrixanzeigen bekannt, bei denen sich durch Hervorhebung einzelner Punkte Zeichen darstellen lassen. Sollen alphanumerische Zeichen dargestellt werden, wird üblicherweise für jedes darzustellende Zeichen ein aus 35 Punkten bestehendes Feld verwendet, das jeweils fünf Punkte breit und sieben Punkte hoch ist. Bei Punktmatrixanzeigen, die die Darstellung von Zeichen in mindestens zwei Zeilen übereinander erlauben, sind zwei verschiedene Ausführungsformen bekannt.

Die sogenannten grafikfähigen Punktmatrixanzeigen erlauben die Hervorhebung jedes gewünschten Punktes des Anzeigefeldes durch gleichzeitige Aussteuerung der zugehörigen Spalte und Zeile. Die Zeichen können daher an jeder beliebigen Stelle der Punktmatrixanzeige dargestellt werden.

Wesentlich billiger als die grafikfähigen Punktmatrixanzeigen sind jedoch mehrzeilige Punktmatrixanzeigen, bei denen das Anzeigefeld bereits in einzelne Punktmatrixfelder aufgeteilt ist, die z. B. in zwei oder mehr Zeilen mit je 20 Punktmatrixfeldern angeordnet sind. Zweizeilige Punktmatrixanzeigen mit 20 Punktmatrixfeldern je Zeile werden z. B. von der Firma Hitachi unter der Bezeichnung LMO32L hergestellt. Die Punktmatrixanzeige ist mit einem vorgeschalteten Steuerbaustein zu einem Anzeigemodul zusammengefaßt. Das Anzeigemodul wird von einem Mikroprozessor angesteuert, der über elf Leitungen mit dem Eingang des Steuerbausteins des Anzeigemoduls verbunden ist. Über drei von diesen Leitungen werden dem Anzeigemodul Steuersignale zugeführt, während die restlichen acht Leitungen als Datenbus dienen, über den maximal 2⁸ = 256 verschiedene Zeichen ansteuerbar sind. Durch die Kombination einzelner Punkte eines Punktmatrixfeldes können Zeichen in Form von Buchstaben, Ziffern oder Symbolen dargestellt werden. Die Punktkombinationen von 240 Zeichen sind in dem Steuerbaustein des Anzeigemoduls in einem ersten Speicher fest gespeichert. Bei diesen Zeichen handelt es sich um Buchstaben, Ziffern und eine Reihe von Symbolen. Diese Zeichen können von dem Anwender nicht verändert werden. Die einzelnen Punktmatrixfelder der Punktmatrixanzeige sind als "5 x 8"-Matrix ausgestaltet. Von den acht Zeilen dieser Matrix werden für die Darstellung von Buchstaben und Ziffern in der Regel nur die oberen sieben Zeilen verwendet.

Bei der Verwendung von Punktmatrixanzeigen in mikroprozessorgesteuerten Meßgeräten besteht die Aufgabe, einerseits möglichst viele Zeichen gleichzeitig anzuzeigen, z. B. für eine Bedienerführung bei der Konfigurierung des Gerätes, und andererseits im eigentlichen Meßbetrieb das Ergebnis in möglichst großen Ziffern anzuzeigen, die auch aus einer größeren Entfernung noch gut erkennbar sind. Die sich hierfür anbietende Verwendung von grafikfähigen Punktmatrixanzeigen kommt aus Kostengründen jedoch nicht in Frage.

Der Erfindung liegt daher die Aufgabe zugrunde, eine Einrichtung der eingangs genannten Art zu schaffen, die in der Lage ist, Ziffern anzuzeigen, deren Höhe größer als die Höhe eines Punktmatrixfeldes ist.

Diese Aufgabe wird erfindungsgemäß durch die im Anspruch 1 gekennzeichneten Merkmale gelöst. Zusätzlich zu den Ziffern, aus denen der Zahlenwert des Meßergebnisses zusammengesetzt ist, können mit Zeichen aus dem vorgegebenen Zeichensatz auch Informationen über die Maßeinheit des Meßergebnisses oder über die angewählte Meßstelle angezeigt werden.

Vorteilhafte Ausgestaltungen der Einrichtung nach dem Anspruch 1 sind in den Ansprüchen 2 und 3 gekennzeichnet.

Die Erfindung wird im folgenden anhand eines in den Zeichnungen dargestellten Ausführungsbeispiels beschrieben. Es zeigt
- Figur 1: die acht Grundmuster, die zur Anzeige der Ziffern 0 bis 9 dienen,
- Figur 2: einen Ausschnitt aus einer zweizeiligen Punktmatrixanzeige,
- Figur 3: einen Ausschnitt aus einer zweizeiligen Punktmatrixanzeige, bei der die nicht angesteuerten Punkte nicht dargestellt sind, und
- Figur 4: die Ziffern 0 bis 9 unter Verwendung der in der Figur 1 dargestellten Grundmuster.

Die Figur 1 zeigt acht Grundmuster, die gemäß der Erfindung zur Darstellung der Ziffern 0 bis 9 dienen. Die einzelnen Punkte, die die Punktmatrixfelder bilden, sind als Rechteck dargestellt, wobei die den jeweils angesteuerten Punkten entsprechenden Rechtecke mit dunkler Farbe ausgefüllt sind während die den nicht angesteuerten Punkten entsprechenden Rechtecke nicht ausgefüllt sind. Obwohl diese Darstellung den Gesamteindruck der Zeichen etwas verfälscht, wurde sie in den Figuren 1 und 2 gewählt, um die Lage der einzelnen angesteuerten Punkt zu verdeutlichen. Die acht Grundmuster sind mit den Buchstaben A bis H als Bezugszeichen versehen.

Die Figur 2 zeigt als Ausschnitt aus einer zweizeiligen Punktmatrixanzeige die aus den in der Figur 1 dargestellten Grundmustern zusammengesetzte Ziffer "8". Die Ziffer "8" ist aus den Grundmustern B, C, G und H zusammengesetzt. In der oberen Zeile ist zum Vergleich links neben der aus den Grundmustern zusammengesetzten Ziffer "8" die Ziffer "8" aus dem fest vorgegebenen Zeichenvorrat des Anzeigemoduls dargestellt. In der unteren Zeile ist rechts neben der aus den Grundmustern zusammengesetzten Ziffer "8" der Buchstabe "A" aus dem fest vorgegebenen Zeichenvorrat dargestellt, um zu zeigen, wie auf einfache Weise die Maßeinheit zusammen mit dem Zahlenwert angezeigt werden kann.

Die Figur 3 zeigt den gleichen Ausschnitt aus einer zweizeiligen Punktmatrixanzeige wie die Figur 2. Jedoch sind in der Figur 3 nur noch die angesteuerten Punkte dargestellt. Diese Darstellungsweise entspricht besser dem Gesamteindruck, den der Betrachter einer Punktmatrixanzeige hat, als die in der Figur 2 gewählte Darstellungsweise.

Die Figur 4 zeigt die Ziffern "0" bis "9" unter Verwendung der in der Figur 1 dargestellten Grundmuster. Wie in der Figur 3 sind nur noch die angesteuerten Punkte dargestellt.

## Patentansprüche

1. Einrichtung zur Anzeige von Zeichen, bei der die anzuzeigenden Zeichen durch Hervorheben von den jeweiligen Zeichen zugeordneten Punkten einer in einzelne Punktmatrixfelder aufgeteilten zweizeiligen Punktmatrixanzeige gebildet werden,
dadurch gekennzeichnet,
daß zur Anzeige von Ziffern, deren Höhe das Doppelte der Höhe eines Punktmatrixfeldes beträgt, jede Ziffer so aus balkenförmigen Grundmustern zusammengesetzt ist, daß die auf benachbarten Punktmatrixfeldern zur Anzeige gebrachten Grundmuster die anzuzeigende Ziffer in der Art einer 7-Segment-Anzeige bilden, wobei
- das obere waagerechte Segment eines Zeichens durch die beiden oberen Reihen eines Punktmatrixfeldes der oberen Zeile gebildet ist,
- das mittlere waagerechte Segment eines Zeichens durch die untere Reihe eines Punktmatrixfeldes der oberen Zeile und durch die obere Reihe des darunter liegenden Punktmatrixfeldes der unteren Zeile gebildet ist,
- das untere waagerechte Segment eines Zeichens durch die beiden unteren Reihen eines Punktmatrixfeldes der unteren Zeile gebildet ist,
- ein linkes senkrechtes Segment eines Zeichens durch die drei rechten Spalten eines Punktmatrixfeldes gebildet ist,
- ein rechtes senkrechtes Segment eines Zeichens durch die drei linken Spalten eines Punktmatrixfeldes gebildet ist.

2. Einrichtung nach Anspruch 1, dadurch gekennzeichnet, daß die - auf das Punktmatrixfeld bezogene - innere Spalte eines senkrechten Segments in der oberen und in der unteren Reihe des Punktmatrixfeldes jeweils um einen Punkt verkürzt ist.

3. Einrichtung nach Anspruch 1 oder 2, dadurch gekennzeichnet, daß zur Anzeige der Ziffern die folgenden acht Grundmuster dienen:
a) die beiden oberen Reihen eines Punktmatrixfeldes,
b) die beiden oberen Reihen und die untere Reihe eines Punktmatrixfeldes,
c) die obere und die beiden unteren Reihen eines Punktmatrixfeldes,
d) die beiden unteren Reihen eines Punktmatrixfeldes,
e) die untere Reihe eines Punktmatrixfeldes,
f) die obere Reihe eines Punktmatrixfeldes,
g) die drei rechten Spalten eines Punktmatrixfeldes,
h) die drei linken Spalten eines Punktmatrixfeldes.

## Claims

1. Device for displaying characters, in which the characters to be displayed are formed by highlighting the dots allocated to each respective character of a two-line dot matrix display divided into individual dot matrix fields, characterized in that to display figures, the height of which is double the height of a dot matrix field, each figure is composed of bar-shaped basic patterns such that the basic patterns displayed in adjacent dot matrix fields form the figure to be displayed in the manner of a 7-segment display,
- the upper horizontal segment of a character being formed by the two top rows of a dot matrix field of the top line,
- the middle horizontal segment of a character being formed by the bottom row of a dot matrix field of the top line and by the top row of the dot matrix field of the bottom line lying beneath it,
- the lower horizontal segment of a character being formed by the two bottom rows of a dot matrix field of the bottom line,
- a left vertical segment of a character being formed by the three right columns of a dot matrix field,
- a right vertical segment of a character being formed by the three left columns of a dot matrix field.

2. Device according to claim 1, characterized in that the inner column - relative to the dot matrix field - of a vertical segment is shortened by one dot respectively in the top and bottom row of the dot matrix field.

3. Device according to claim 1 or 2, characterized in that to display the figures the following eight basic patterns are used:
a) the two top rows of a dot matrix field,
b) the two top rows and the bottom row of a dot matrix field,
c) the top and the two bottom rows of a dot matrix field,
d) the two bottom rows of a dot matrix field,
e) the bottom row of a dot matrix field,
f) the top row of a dot matrix field,
g) the three right columns of a dot matrix field,
h) the three left columns of a dot matrix field.

## Revendications

1. Dispositif d'affichage de caractères ou signes dont les points, associés aux différents caractères ou signes mis en avant pour l'affichage des caractères ou signes, sont répartis en différents champs matriciels de points par un affichage matriciel de points à deux lignes, dispositif caractérisé en ce que :
- pour l'affichage de chiffres dont la hauteur est double de la hauteur d'un champ matriciel de points, chaque chiffre se compose de modèles de base en forme de traits, et les modèles de base prévus pour l'affichage sur les champs matriciels de points voisins pour les chiffres à afficher forment un affichage de type à sept segments et,
- le segment horizontal supérieur d'un signe est formé par les deux rangées supérieures d'un champ matriciel de points de la ligne supérieure,
- le segment horizontal médian d'un signe est formé par la rangée inférieure d'un champ matriciel de points de la ligne supérieure et par la ligne supérieure du champ matriciel de points située en-dessous correspondant à la ligne inférieure,
- le segment horizontal inférieur d'un signe est formé par les deux rangées inférieures d'un champ matriciel de points de la ligne inférieure,
- un segment vertical gauche d'un signe est formé par les trois colonnes droites d'un champ matriciel de points,
- un segment vertical à droite d'un signe est formé par les trois colonnes gauches d'un champ matriciel de points.

2. Dispositif selon la revendication 1, caractérisé en ce que la colonne intérieure rapportée au champ matriciel de points d'un segment vertical est raccourcie chaque fois d'un point dans la ligne supérieure et dans la ligne inférieure du champ matriciel de points.

3. Dispositif selon l'une quelconque des revendications 1 et 2, caractérisé en ce que pour l'affichage de chiffres, on utilise les huit modèles de base suivants :
a) les deux lignes supérieures d'un champ matriciel de points,
b) les deux lignes supérieures et la ligne inférieure d'un champ matriciel de points,
c) la ligne supérieure et les deux lignes inférieures d'un champ matriciel de points,
d) les deux lignes inférieures d'un champ matriciel de points,
e) la ligne inférieure d'un champ matriciel de points,
f) la ligne supérieure d'un champ matriciel de points,
g) les trois colonnes de droite d'un champ matriciel de points,
h) les trois colonnes de gauche d'un champ matriciel de points.
